# EUROPÄISCHE PATENTSCHRIFT

(11) **EP 0 210 294 B1**
(45) Veröffentlichungstag und Bekanntmachung des Hinweises auf die Patenterteilung: **15.06.1988**
(21) Anmeldenummer: 85109553.9
(22) Anmeldetag: 30.07.1985
(51) Int. Cl.: B01F 3/12, B65G 53/30

(54) **Verfahren und Vorrichtung zur Herstellung von Suspensionen mit konstanten Merkmalen aus Grundstoffen mit veränderlichen Eigenschaften**
Method and device for the preparation of suspensions with constant indications from basic materials with variable properties
Procédé et dispositif de préparation de suspensions à caractéristiques constantes provenant d'éléments à propriétés variables

(43) Veröffentlichungstag der Anmeldung: 04.02.1987
(73) Patentinhaber: Salzgitter Anlagenbau Zweigniederlassung der Preussag Anlagenbau GmbH, 38239 Salzgitter (DE)
(72) Erfinder: Klose, Reinhard, Dr., D-3344 Cramme (DE)
(74) Vertreter: Lüdtke, Frank

(56) Entgegenhaltungen:
- WO-A-84/03297
- DE-A- 2 019 696
- DE-A- 2 836 440
- DE-A- 3 121 979
- DE-B- 1 526 174
- DE-C- 2 929 430
- GB-A- 1 238 407
- GB-A- 1 238 408
- GB-A- 1 475 474
- JP-A- 6 072 994
- US-A- 4 397 561
- Brennstoff-Wärme-Kraft 33 (1981), Nr. 9, S. 379-380

## Beschreibung

Die Erfindung betrifft ein Verfahren zur Herstellung von besonders hochkonzentrierten, feinkörnigen Suspensionen mit konstanten Merkmalen aus Grundstoffen mit veränderlichen Eigenschaften. Eine solche Suspension enthält beispielsweise feinkörnige Kohle oder feinkörniges Mineral und einen flüssigen Trägerstoff. Sie kann dazu verwendet werden, die feinkörnigen Stoffe in Rohrleitungen zu transportieren oder in Behältern zu lagern und die Feststoffe einer Anwendung zuzuführen.

Die in die Suspension einzubringenden Feststoffe haben je nach ihrem Ursprung sich verändernde Feuchtigkeitsgehalte und sonstige Eigenschaften. So kann die jeweilige Härte des Rohmaterials einen Einfluß darauf haben, welche Korngrößen bei einer vorzusehenden Zerkleinerung auftreten. Auch der flüssige Trägerstoff beeinflußt die Merkmale der Suspension, wenn sich z. B. seine Temperatur oder sein Salzgehalt verändert. Üblicherweise werden derartigen Suspensionen Additive zugemischt, die ebenfalls einen Einfluß auf die Merkmale der Suspension haben können. Die Additive werden entsprechend der Verwendung der Suspensionen gewählt und können Tenside, Entschäumer, Stabilisatoren, Biocide usw. sein.

Für die Pumpfähigkeit, den Transport und insbesondere die spätere Verwendung der Suspensionen werden jedoch gewisse konstante Merkmale gefordert. Zu diesen Merkmalen gehören ein weitgehend gleichbleibender möglichst gro-13er Anteil des Feststoffes in der Suspension, die Einhaltung bestimmter Korngrößen und eine im wesentlichen konstante Suspensionszähigkeit.

Aus DE-C-29 29 430 ist es bekannt, einer schlammartigen Suspension eine Probe zu entnehmen und sie hinsichtlich der Feststoffteilchen mittels optischer Einrichtungen zu analysieren, um die Menge der Trägerflüssigkeit und den Förderdruck einzustellen. Dieser Vorschlag gestattet zwar, die Konsistenz der Suspension konstant zu halten, läßt aber keine Möglichkeit zur Änderung von Korngrößen und zur Einhaltung eines bestimmten Feststoffanteils in der Suspension zu.

In WO 84/03297 ist ein Verfahren zur Herstellung einer Suspension beschrieben, bei dem zu zerkleinerndes Material zusammen mit Trägerflüssigkeit und einem Dispergiermittel in Kugelmühlen bearbeitet wird. Zur Erzeugung der hier gewünschten Korngrößenverteilung sind jedoch wenigstens zwei Mühlen notwendig, deren Suspension unter mehrfacher Überprüfung von Viskosität, Dichte, Korngrößen usw. gegebenenfalls mit Zugabe weiterer Trägerflüssigkeit oder Rückleitung von Teilen der Suspensionen in Mischern zusammengefügt werden, so daß die abzugebende fertige Suspension bezüglich ihrer Eigenschaften gleichmäßig ist. Dieses Verfahren und die zu seiner Durchführung angegebene Einrichtung sind sehr aufwendig und lassen insbesondere eine kontinuierliche Abgabe der Suspension mit konstanten Merkmalen bei gleichbleibendem Druck in eine Förderleitung nicht zu.

Es ist daher die Aufgabe der vorliegenden Erfindung, ein Verfahren und eine einfache Vorrichtung zur Herstellung, Überwachung und Beeinflussung der herzustellenden Suspension zu schaffen, um eine Suspension mit konstanten Merkmalen, insbesondere in Bezug auf den Feststoffanteil und die Zähigkeit, auch bei sich ändernden Grundstoffen zu erzeugen, um sie mit konstantem Druck und konstanter Menge einer Förderleitung zuführen zu können.

Zur Lösung dieser Aufgabe wird ein verfahren gemäß Anspruch 1 vorgesehen. Vorzugsweise wird auch der Feuchtigkeitsgehalt der zugeführten vorzerkleinerten Feststoffe ermittelt und die zuzugebende Menge des Trägermittels entsprechend eingestellt.

Eine Vorzerkleinerung z. B. bei Kohle in einer Walzenmühle auf eine Körnung von max. 6 mm, vorzugsweise von max. 4 mm, ist zweckmäßig. Während des Misch- und Zerkleinerungsprozesses werden die Feststoffteile auf max. 0,2 mm zerkleinert, wobei bevorzugt wird, daß wenigstens zwei Drittel der Masse der erzeugten feinkörnigen Feststoffteile eine Korngröße von höchstens 0,1 mm besitzen.

Es wurde festgestellt, daß eine derartige Suspension, die zu 65 - 75 % ihrer Masse aus Feststoffteilchen bestehen kann, auch über größere Entfernung in einer Rohrleitung pumpbar ist. Die gesamte Menge der Additive in einer Suspension beträgt üblicherweise etwa bis zu 0,6 % der Masse je nach den von den Additiven erwarteten Wirkungen. Es wurde gefunden, daß durch geeignete Auswahl von bekannten Additiven und ggf. Erhöhung ihres Anteils auf bis zu etwa 1 % die Zähigkeit der Suspension beeinflußt werden kann, ohne daß die erwarteten Wirkungen der Additive beeinträchtigt werden. Die Wahl der Art, Menge und Mischung der Additive ermöglicht es daher, die Zähigkeit der Suspension konstant zu halten, wenn diese durch irgendwelche Einflüsse wie z. B. durch eine Änderung der Körnung der Feststoffteilchen oder durch eine Änderung des Flüssigkeitsgehalts von einem vorgegebenen Wert abzuweichen .beginnt, während die Suspension vorzugsweise kontinuierlich hergestellt und abgegeben wird. Neben der Änderung der Zusammensetzung der Grundstoffe kann auch der Zerkleinerungsprozeß beeinflußt werden. Damit kann durch zwei sich überlagernde Regelmechanismen die Suspension mit konstanten Merkmalen hergestellt werden. Als Misch- und Zerkleinerungseinrichtung wird eine Kugelmühle verwendet. Diese enthält Kugeln, deren Durchmesser mit dem zunehmenden Zerkleinerungsgrad abnehmen. Durch eine Änderung der Umdrehungszahl der Kugelmühle kann bei konstantem Durchsatz die Körnung der austretenden Feststoffteilchen beeinflußt werden. Der Kugelmühle werden gröbere Feststoffteile, Trägerflüssigkeit und Additive über einen Einlauf zugeführt. Die Behandlung dieser Grundstoffe in der Kugelmühle führt zu einer intensiven Mischung und zur Bildung der Feststoff-Flüssigkeits-Suspension. An der Austrittsseite der Kugelmühle werden die Zähigkeit der Suspension und durch die Entnahme und Untersuchung von Proben die vorhandenen Korngrößen ermittelt. Wenn die laufend festgestellten Werte von vorgegebenen Soll-Werten abweichen, kann eine Korrektur über eine Änderung der Anteile der eingeführten Grundstoffe einschl. der Zusammensetzung der Additive sowie der Drehzahl der Kugelmühle erfolgen. Die Prüfung der Suspension kann durch geeignete bekannte Geräte automatisch erfolgen, und über ein Rechnerprogramm ist eine selbsttätige Steuerung der Suspensionsherstellung möglich.

Weitere Einzelheiten der Erfindung werden anhand der beigefügten Zeichnung für ein bevorzugtes Ausführungsbeispiel beschrieben, bei dem eine im wesentlichen aus Kohle und Wasser bestehende Suspension hergestellt wird, deren Zähigkeit und deren Anteil an Kohle mit z. B. 70 % konstant bleiben sollen.

Aus einem Zuführungstrichter 1 gelangt vorgebrochene Kohle auf eine Dosierbandwaage 2 und fällt von dieser in den Einlauf 3 einer Kugelmühle 4. In den Einlauf 3 mündet auch die Zuleitung 5 für das als Trägerflüssigkeit dienende Wasser. Über Leitungen 6, 7, 8 können verschiedene Additive bzw. Additivmischungen in den Einlauf 3 geleitet werden. Die Kugelmühle 4 ist gattiert, d. h. sie besteht aus mehreren Abteilungen mit verschieden großen Kugeln, die in der Zeichnung nur angedeutet sind. Die in der Kugelmühle hergestellte Suspension aus feinen Feststoffteilchen und Wasser sowie Additiven fließt über den Auslauf 9 einem Pumpensumpf 10 zu und wird von hier mittels einer Pumpe 11 in eine Förderleitung 12 gedrückt. Die Zähigkeit der Suspension kann mittels einer geeigneten Meßeinrichtung 13, wie z. B. dem dargestellten Propeller 14, ermittelt werden. Korngrößen und Zusammensetzung der Feststoffteilchen werden mittels einer optischen Prüfeinrichtung 15 bei in kurzen Intervallen über eine Probeentnahmesonde 16 aus dem Auslauf 9 entnommenen Proben festgestellt.

Bei der vorliegenden hochkonzentrierten, feinkörnigen Suspension hat man es normalerweise nicht mit ausgeprägten Konzentrationsprofilen zu tun, so daß eine einfache Meßsonde ausreicht. Die Suspension in dem Teilstrom wird nach der Probenahme mit Wasser verdünnt, bis sie lichtdurchlässig ist, und fließt dann durch die Meßzelle eines Partikelgrößenanalysators. In der Meßzelle wird beispielsweise das Licht eines Lasers an den Partikeln gestreut und reflektiert und durch optische Aufnehmer registriert, deren Meßwerte in einem Rechner 17 mit Sollwerten verglichen werden. Ist eine Änderung der Partikelgrößen notwendig, wird über den Rechner 17 der Antrieb 18 der Kugelmühle 4 beeinflußt, so daß sie ihre Drehzahl bei konstanten Durchsatz ändert. Eine Abweichung in der Suspensionszähigkeit von einem vorgegebenen Wert wird ebenfalls durch den Rechner 17 korrigiert. Über regelbare Ventile 18, 19, 20 in den Leitungen 6, 7, 8 wird die Art und Menge der Additive eingestellt. Eine Änderung des Feuchtigkeitsgehaltes der zugeführten Kohle wird auf der Bandwaage 2 durch einen Feuchtigkeitsmesser 23 beispielsweise mittels Infrarotstrahlen ermittelt. Bei einer Änderung des Feuchtigkeitsgehaltes der Kohle wird die Geschwindigkeit der Bandwaage korrigiert. Über den Rechner 17 wird die Zufuhr von Wasser durch Einstellung des Regelventils 21 in der Zuleitung 5 angepaßt. Die zugegebene Wassermenge wird durch einen Durchflußmesser 22 ermittelt.

Mit der dargestellten Anlage soll z. B. eine Menge an Suspension von 5 t/h kontinuierlich hergestellt und mit konstantem Druck in die Förderleitung 12 eingespeist werden.

Eine gleichmäßige Förderung setzt eine gleichbleibende Zähigkeit voraus. Die abzugebende Suspension soll einen konstanten Anteil an Kohle von 70 % mit einer Körnung bis max. 0,2 mm, aber Überwiegend unter 0,1 mm, enthalten. Diese Merkmale müssen konstant bleiben, damit die Suspension z. B. in einem Brenner verbrannt werden kann.

Über die Dosierbandwaage 2 wird vorzerkleinerte Kohle mit einer Körnung 6 mm, bei sehr harter Kohle von nur 4 mm, in einem zeitlich konstanten Massenstrom an Kohle, der durch die Geschwindigkeit des Dosierbandes 2 und/oder die Öffnung des Trichters 1 hinreichend genau eingestellt werden kann, zugeführt. Zugleich wird der Feuchtigkeitsgehalt der Kohle ermittelt und bei Änderungen des Feuchtigkeitsgehaltes wird die Geschwindigkeit der Dosierbandwaage so verändert, daß die laufend zugeführte Masse an Kohle konstant bleibt. Ggf. wird auch die Zugabe von Wasser entsprechend dem Feuchtigkeitsgehalt korrigiert. Durch das Wasser aus der Zuleitung 5 wird die Kohle in den Einlauf 3 geschwemmt. In der Kugelmühle 4, die für die o. g. Leistung z. B. einen Durchmesser von 1,4 m und eine Länge von 4,5 m hat, erfolgt die weitere Zerkleinerung der Kohleteile und zugleich deren allseitige Benetzung mit Wasser, wobei die z. B. zur Förderung der Suspensionsbildung zugegebenen Tenside und weitere Additive gut in die Suspension eingemischt werden.

Führt eine Änderung der Eigenschaften der Kohle zu einer Abweichung der Körnung, kann hierdurch zugleich auch die Zähigkeit verändert werden. Wird aber z. B. zur Vermeidung von Teilchen, die größer als 0,2 mm sind, die Drehzahl der Kugelmühle erhöht, so ergibt eine solche stärkere Zerkleinerung nicht auch die gewünschte Soll-Viskosität. Auch unabhängig von den Einflüssen der Partikelgrößenverteilung kann die Viskosität daher entsprechend einem geeigneten Rechnerprogramm durch eine Steuerung eines oder mehrerer der Ventile 18, 19, 20 für die Additive so korrigiert werden, daß der Soll-Wert der Zähigkeit eingehalten wird.

Die dargestellte Anlage mit den Überwachungs-und Steuerungsrichtungen schafft somit die Möglichkeit, auch bei sich ändernden Eigenschaften der Grundstoffe eine hochkonzentrierte Suspension mit wenigstens hinsichtlich der Konzentration der Kerngrößen und der Zähigkeit konstanten Merkmalen herzustellen.

## Patentansprüche

1. Verfahren zur Herstellung von hochkonzentrierten, feinkörnigen Suspensionen mit konstanten Merkmalen aus Grundstoffen mit veränderlichen Eigenschaften, wobei die Grundstoffe Feststoffe, ein flüssiges Trägermittel und Additive sind und die Suspension in einem Misch- und Zerkleinerungsprozeß mittels einer Kugelmühle gebildet wird und anschließend eine Analyse der Korngröße der Feststoffteilchen und eine Prüfung der Suspensionszähigkeit erfolgt und bei Abweichungen von vorgegebenen Soll-Werten die Anteile der Grundstoffe verändert werden, dadurch gekennzeichnet, daß vorzerkleinerter Feststoff in einem konstanten Massenstrom dem Misch- und Zerkleinerungsprozeß, der vollständig in einer einzigen Kugelmühle erfolgt, zugeführt wird, die gebildete Suspension mit konstantem Feststoffanteil und konstantem Druck in eine Förderleitung eingespeist wird und Abweichungen bezüglich der Korngrößenverteilung durch eine Änderung der Drehzahl der Kugelmühle korrigiert werden.

2. Verfahren nach Anspruch 1, dadurch gekennzeichnet, daß der Feuchtigkeitsgehalt der zugeführten gröberen Feststoffteile vor deren Eingabe in den Mischprozeß ermittelt und der Anteil des flüssigen Trägermittels entsprechend diesem Feuchtigkeitsgehalt eingestellt wird.

3. Verfahren nach Anspruch 1 oder 2, dadurch gekennzeichnet, daß Abweichungen bezüglich der Suspensionszähigkeit durch Änderungen von Art, Menge und Mischung der Additive, die dem Misch- und Zerkleinerungsprozeß zugeführt werden, bei konstantem Verhältnis von Feststoff zu Flüssigkeiten korrigiert werden.

4. Verfahren nach einem der Ansprüche 1 bis 3, dadurch gekennzeichnet, daß vorzerkleinerte Feststoffteile mit einer Korngröße bis 6 mm in den Misch- und Zerkleinerungsprozeß eingeführt und bei der Bildung der Suspension auf eine Korngröße bis max. 0,2 mm zerkleinert werden, wobei etwa zwei Drittel der Masse der Feststoffteilchen eine Korngröße von höchstens 0,1 mm besitzen.

5. Verfahren nach einem der Ansprüche 1 bis 4, dadurch gekennzeichnet, daß eine Suspension kontinuierlich mit einem konstanten Feststoffanteil, der zwischen 65 und 75 % beträgt, gebildet wird, wobei als Feststoff Kohle und als flüssiges Trägermittel Wasser eingesetzt wird.

6. Vorrichtung zur Durchführung des Verfahrens zur Herstellung einer hochkonzentrierten, feinkörnigen Suspension mit konstanten Merkmalen nach einem der Ansprüche 1 bis 5 bestehend aus einer Kugelmühle (4), einer Einrichtung (2) zur Zuführung vorzerkleinerter Feststoffe, einer Zuleitung (5) für das flüssige Trägermittel und einer Leitung für Additive sowie Einrichtungen (13, 14) zur Messung der Suspensionszähigkeit und (15, 16) zur Ermittlung der Korngröße, dadurch gekennzeichnet, daß die Drehzahl der einzigen Kugelmühle (4) zur Beeinflussung der Zerkleinerung der Feststoffe während des Misch- und Zerkleinerungsprozesses regelbar ist, daß mehrere einstellbare Leitungen (6,7,8) für Additive über dem Einlauf (3) der Kugelmühle (4) angeordnet sind und die über dem Einlauf (3) angeordnete Zuleitung (5) fürdasflüssigeträgermittel regelbar ist.

7. Vorrichtung nach Anspruch 6, dadurch gekennzeichnet, daß die Einrichtung zur Zuführung vorzerkleinerter Feststoffe eine Dosierbandwaage (2) ist und an der Bandwaage (2) ein Feuchtigkeitsmesser (23) zur Ermittlung der Feuchtigkeit der zugeführten, vorzerkleinerten Feststoffe angeordnet ist.

## Claims

1. Method of preparing highly concentrated, fine-grained suspensions with constant features from basic materials with variable properties, wherein the basic materials are solids, a liquid carrier medium and additives, and the suspension is formed in a mixing and comminuting process by means of a ball mill, and subsequently the particle size of the solid particles is analysed and the viscosity of the suspension is examined and, if there are any deviations from the prescribed desired values, the proportions of the basic materials are changed, characterised in that precom- minuted solid material is supplied in a constant mass flow to the mixing and comminuting process, which is effected entirely in a single ball mill, the formed suspension is fed into a feedpipe with a constant solid content and with a constant pressure, and deviations in respect of the distribution of particle size are corrected by changing the speed of the ball mill.

2. Method according to claim 1, characterised in that the moisture content of the supplied, coarser solid particles is determined prior to their being fed to the mixing process, and the proportion of the liquid carrier medium is adjusted in accordance with this moisture content.

3. Method according to claim 1 or 2, characterised in that deviations in respect of the viscosity of the suspension are corrected, with a constant ratio of solid to liquids, by changing the type, quantity and mixture of the additives which are supplied to the mixing and comminuting process.

4. Method according to any of claims 1 to 3, characterised in that pre-comminuted solid particles with a particle size of up to 6 mm are introduced into the mixing and comminuting process and, upon the formation of the suspension, are comminuted to a particle size of up to a maximum of 0.2 mm, approximately two-thirds of the mass of solid particles having a maximum particle size of 0.1 mm.

5. Method according to any of claims 1 to 4, characterised in that a suspension is continuously formed with a constant solid content, which content amounts to between 65 and 75 %, carbon being used as the solid and water being used as the liquid carrier medium.

6. Device for carrying out the method of preparing a highly concentrated, fine-grained suspension with constant features according to any of claims 1 to 5, comprising a ball mill (4), a means (2) for supplying pre-comminuted solids, a supply conduit (5) for supplying the liquid carrier medium and a conduit for additives, as well as means (13, 14) for measuring the viscosity of the suspension and means (15, 16) for determining the particle size, characterised in that the speed of the single ball mill (4) for influencing the comminution of the solids during the mixing and comminuting process is controllable, a plurality of adjustable conduits (6, 7, 8) for additives are disposed above the inlet (3) of the ball mill (4), and the supply conduit (5), which is disposed above the inlet (3) for supplying the liquid carrier medium, is controllable.

7. Device according to claim 6, characterised in that the means for supplying pre-comminuted solids is a metering conveyortype weighing device (2), and a moisture measuring device (23) for determining the moisture in the supplied, pre-comminuted solids is disposed on the conveyortype weighing device (2).

## Revendications

1. Procédé de préparation de suspensions à grain fin à haute concentration, possédant des caractéristiques constantes, à partir de matières premières possédant des propriétés variables, les matières premières étant des matières solides, un véhicule liquide et des additifs, et la suspension étant formée dans une opération de mélange et de broyage au moyen d'un broyeur à boulets et une analyse de la grosseur de grain des particules solides et un contrôle de la viscosité de la suspension étant effectués ensuite, et les proportions des matières premières étant modifiées en réponse à des écarts par rapport à des valeurs de consigne prédéterminées, caractérisé en ce que de la matière solide prébroyée est acheminée à un débit massique constant à l'opération de mélange et de broyage qui s'effectue entièrement dans un seul et même broyeur à boulets, la suspension formée, qui possède une proportion de solides constante et une pression constante, étant injectée dans une conduite de refoulement et les écarts de granulométrie étant corrigés par une modification de la vitesse de rotation du broyeur à boulets.

2. Procédé selon la revendication 1, caractérisé en ce que la teneur en humidité des parties solides grossières acheminées est mesurée avant leur chargement dans l'opération de mélange et la proportion du véhicule liquide est réglée en fonction de cette teneur en humidité.

3. Procédé selon la revendication 1 ou 2, caractérisé en ce que les écarts de viscosité de la suspension sont corrigés par des modifications de la nature, du débit et du mélange des additifs qui sont amenés à l'opération de mélange et de broyage, en conservant un rapport constant entre la matière solide et les liquides.

4. Procédé selon une des revendications 1 à 3, caractérisé en ce que des solides pré-broyés d'une grosseur de grain allant jusqu'à 6 mm sont acheminés à l'opération de mélange et de broyage et, dans la formation de la suspension, sont broyés à une grosseur de grain allant jusqu'à 0,2 mm au maximum, à peu près les deux tiers de la masse des particules solides possédant une grosseur de grain de 0,1 mm au maximum.

5. Procédé selon une des revendications 1 à 4, caractérisé en ce qu'on forme en continu une suspension possédant une proportion de solides constante, qui est comprise entre 65 et 75 %, et dans lequel on utilise du charbon en tant que solides et de l'eau en tant que véhicule liquide.

6. Dispositif pour la mise en oeuvre du procédé de préparation d'une suspension à haute concentration à grain fin possédant des caractéristiques constantes, selon l'une des revendications 1 à 5, composé d'un broyeur à boulets (4), d'un dispositif (2) servant à acheminer des solides pré-broyés, d'une conduite d'arrivée (5) pour le véhicule liquide et d'une conduite pour les additifs, ainsi que de dispositifs (13, 14) destinés à mesurer la viscosité de la suspension et de dispositifs (15, 16) destinés à mesurer la grosseur de grain, caractérisé en ce que la vitesse du broyeur à boulet unique (4) peut être réglée pendant l'opération de mélange et de broyage, pour agir sur la fragmentation des solides, en ce que plusieurs conduites réglables (6, 7, 8) pour l'amenée des additifs sont disposées au-dessus de l'entrée (3) du broyeur à boulets (4) et en ce que la conduite d'arrivée (5) amenant le véhicule liquide, qui est disposée au-dessus de l'entrée (3) est réglable.

7. Dispositif selon la revendication 6, caractérisé en ce que le dispositif servant à acheminer les solides pré-broyés est une bascule doseuse à bande (2), et en ce que, au droit de la bascule à bande (2) est agencé un appareil de mesure de l'humidité (23) destiné à mesurer l'humidité des solides pré-broyés qui sont acheminés.
